# NOUVEAU FASCICULE DE BREVET EUROPEEN

(11) **EP 0 017 572 B2**
(45) Date de publication et mention de la décision concernant l'opposition: **11.10.1989**
(45) Mention de la délivrance du brevet: 11.05.1983
(21) Numéro de dépôt: 80400421.6
(22) Date de dépôt: 28.03.1980
(51) Int. Cl.: H01H 37/38, H01H 37/04, H01H 37/12

(54) **Interrupteur électrique opérant en fonction de la température**
Temperaturabhängig betriebener elektrischer Schalter
Electrical switch operating as a function of the temperature

(30) Priorité: 06.04.1979 FR 7908791; 31.10.1979 FR 7927015
(43) Date de publication de la demande: 15.10.1980
(73) Titulaire: SOCIETE ELECTROMECANIQUE DU NIVERNAIS - SELNI, F-58000 Nevers (FR)
(72) Inventeur: Boisot, Yves, F-75360 Paris Cedex 08 (FR); Bontemps, Daniel, F-75360 Paris Cedex 08 (FR); Duhamel, Georges, F-75360 Paris Cedex 08 (FR)
(74) Mandataire: Phan, Chi Quy

(56) Documents cités:
- DE-B- 1 076 231
- DE-B- 1 243 764
- DE-C- 2 425 485
- DE-U- 7 114 161
- FR-A- 1 593 181
- FR-A- 2 194 036
- FR-A- 2 341 193
- GB-A- 722 658
- US-A- 2 304 019
- US-A- 2 853 583

## Description

La présente invention concerne un interrupteur électrique opérant en fonction de la température.

Un tel interrupteur électrique est applicable à une commande de fonctionnement des installations ou appareils frigorifiques.

Cet interrupteur permet de mettre ces derniers en marche ou les arrête consécutivement à des conditions prédéterminées, réglables telles que des limites supérieure et inférieure de températures, admises dans ces installations ou appareils. Dans cet interrupteur, un soufflet, rempli d'un fluide dilatable, dont la variation de volume est fonction de la température de l'enceinte de ces installations ou appareils, fournit de la force mécanique, à la commande d'ouverture ou de fermeture des contacts électriques qui conditionnent le fonctionnement de ces installations ou appareils.

La sensibilité d'un tel interrupteur dépend de la manière avec laquelle cette force mécanique fournie par ce soufflet, est utilisée dans la commande des contacts électriques.

Dans la publication FR-A-2 341 193 par exemple a été décrite une manière courante d'utiliser la force mécanique d'un soufflet pour une commande des contacts électriques. Un levier pivotant autour d'un point de sa zone centrale assure une liaison mécanique entre ce soufflet et le mécanisme de commande de ces contacts électriques. Soulevé ou baissé à une de ses extrémités par ce soufflet qui se dilate ou se contracte, le levier pivotant pousse ou relâche ce mécanisme de commande des contacts électriques par l'intermédiaire de sa deuxième extrémité à travers une protubérance présentant une surface arrondie et régulière servant de surface unique de contact entre ces levier et mécanisme de commande. Une telle structure mécanique donne à l'interrupteur une sensibilité relativement faible. Autrement dit dans cet interrupteur, pour changer les états des contacts, d'un état d'ouverture à un état de fermeture ou vice-versa, il exige un déplacement relativement grand du soufflet.

En outre, la grande fréquence d'ouvertures et de fermetures des contacts électriques, entraîne habituellement une brûlure ou une oxydation des surfaces de ceux-ci, se traduisant par un encrassage rapide et inopportun de ces contacts. Le mécanisme habituel des contacts électriques à rupture brusque s'avère souvent insuffisant pour éviter cet encrassage. Dans les interrupteurs connus, ce mécanisme à rupture brusque est souvent complexe avec une mise en mouvement de plusieurs leviers, et provoque des chocs mécaniques bruyants dans son fonctionnement.

La présente invention, ayant pour but d'éviter les inconvénients des dispositifs connus, permet de réaliser un interrupteur électrique opérant en fonction de la température, du type applicable à la commande des installations ou appareils frigorifiques, non seulement simple dans sa structure, sensible et silencieux dans son fonctionnement, et réglable en position d'arrêt sans fournir de grands efforts mais également économique dans sa fabrication, et ayant des contacts électriques pratiquement et constamment propres.

Selon l'invention, un interrupteur électrique opérant en fonction de la température, ayant dans un boîtier des jeux de contacts électriques dont l'un est à rupture brusque, un soufflet dilatable en fonction de la température et un ensemble mécanique de commande assurant une liaison mécanique entre ce soufflet et ces jeux de contacts électriques, lequel ensemble mécanique comporte au moins un levier pivotant de commande muni d'un doigt de manoeuvre actionnant par une surface d'attaque le susdit jeu de contacts à rupture brusque, est, pour atteindre le but précité, caractérisé en ce que le levier de commande est sensiblement plat relativement à la direction de dilatation du soufflet et pivote autour d'un axe transversal, parallèle à son plan et se trouvant, par rapport à ce dernier, dans la même région de l'espace que le soufflet et au droit d'un point situé entre la partie du levier en liaison avec le soufflet dilatable et le doigt de manœuvre, lequel est à l'extrémité dudit levier, et en ce que la surface d'attaque du doigt de manoeuvre se compose de deux faces adjacentes tournées dans la direction opposée à celle où, relativement à elles-mêmes, se trouve le levier de commande et dont l'une, perpendiculaire au plan du levier de commande et parallèle à son axe de pivotement, vient en contact avec un levier du mécanisme du jeu de contacts à rupture brusque lorsque ce dernier se trouve dans son premier état - (ouverture ou fermeture), tandis que l'autre forme avec la première un dièdre rentrant et vient en contact avec ledit levier du mécanisme du jeu de contacts à rupture brusque lorsque ce dernier passe dans son deuxième état (fermeture ou ouverture), l'arête du dièdre formé par les susdites faces étant parallèle à l'axe de pivotement du levier de commande et, par rapport au plan de celui-ci, située de l'autre côté.

Pour mieux faire comprendre l'invention, on décrit ci-après un certain nombre d'exemples de réalisation, illustrés par des dessins ci-annexés dont :
la figure 1 représente une vue latérale schématique d'un interrupteur électrique opérant en fonction de la température selon un exemple de réalisation de l'invention ;
la figure 2 représente une vue, à plus grande échelle, en coupe longitudinale de l'interrupteur de la figure 1, montrant les organes mécaniques de commande et un interrupteur proprement dit, constituant la partie électrique ;
la figure 3 représente une vue partielle, à plus grande échelle, de la plaque avant du boîtier de l'interrupteur de la figure 1, avec une came et un suiveur de came de cet interrupteur ;
la figure 4 représente une vue, à plus grande échelle, du cadre du boîtier de l'interrupteur de la figure 1 ;
la figure 5 représente une vue, à plus grande échelle, du levier de commande de l'interrupteur de la figure 1 ;
la figure 6 représente une vue de face de la. lame flexible d'un mécanisme mixte de contacts électriques à rupture brusque et de nettoyage de ces contacts par frottement, de l'interrupteur de la figure 1 ;
la figure 7 représente une vue de côté de la lame de la figure 6 ;
la figure 8 représente une vue de dessus d'une barrette-support du mécanisme mixte de contacts électriques à rupture brusque et de nettoyage de ces contacts par frottement ;
la figure 9 représente une vue de face d'un levier pivotant du mécanisme mixte de contacts électriques à rupture brusque et de nettoyage de ces contacts par frottement ;
la figure 10 représente un diagramme de fonctionnement de l'interrupteur de la figure 2 ;
la figure 11 représente un diagramme de fonctionnement de l'interrupteur de la figure 2, montrant les contacts électriques en position enclenchée ;
la figure 12 représente un diagramme de fonctionnement de l'interrupteur de la figure 2, montrant les positions relatives des principaux organes de cet interrupteur en position d'arrêt ;
la figure 13 représente une vue schématique de l'interrupteur proprement dit selon une première variante de réalisation de l'interrupteur de la figure 2 ;
la figure 14 représente un diagramme partiel de fonctionnement de la variante de réalisation de la figure 13 ;
la figure 15 représente une vue partielle, schématique, en coupe de l'interrupteur proprement- dit de la figure 13 ;
la figure 16 représente une vue partielle, schématique, d'une deuxième variante de réalisation de l'invention ;
la figure 17 représente une vue, à plus grande échelle, en coupe longitudinale d'une troisième variante de réalisation de l'invention ;
la figure 18 représente une vue de dessus d'un levier de déclenchement de l'interrupteur de la figure 17 ;
la figure 19 représente un diagramme de fonctionnement de l'interrupteur de la figure 17 montrant les contacts électriques en position déclenchée ;
la figure 20 représente un diagramme de fonctionnement de l'interrupteur de la figure 17, montrant les contacts électriques en position enclenchée ;
la figure 21 représente une vue schématique de l'interrupteur proprement dit, selon une quatrième variante de réalisation de l'invention ;
la figure 22 représente une vue d'une barrette-support de l'interrupteur de la figure 21 ;
la figure 23 représente une vue de côté d'un doigt de commande de l'interrupteur de la figure 21 ;
la figure 24 représente un diagramme partiel de fonctionnement de la quatrième variante de réalisation de l'invention illustré dans la figure 21 ;
la figure 25, une vue schématique en coupe longitudinale d'un interrupteur électrique réalisé selon une cinquième variante de réalisation de l'invention ;
la figure 26, une vue de dessus, à une autre échelle, d'une came de l'interrupteur de la figure 25 ;
la figure 27, une vue latérale de la came de la figure 26 ;
la figure 28, une vue partielle de dessus, à une autre échelle, de la plaque avant du boîtier de l'interrupteur de la figure 25 ;
la figure 29, une vue latérale de la plaque avant de la figure 28 ;
la figure 30, une vue de dessus, à une autre échelle, d'un levier de commande de l'interrupteur de la figure 25 ;
la figure 31, une vue partielle schématique, à une autre échelle, d'une sixième variante de réalisation de l'interrupteur de l'invention ;
la figure 32, une vue partielle, schématique, à une autre échelle, d'une septième variante de réalisation de l'interrupteur de l'invention, montrant les contacts électriques dans leurs positions de fermeture et d'ouverture ;
la figure 33, une vue partielle schématique, à une autre échelle, d'une huitième variante de réalisation de l'interrupteur de l'invention, montrant les contacts électriques dans leurs positions de fermeture et d'ouverture ;
la figure 34, une vue partielle schématique, à une autre échelle, des supports de contacts des variantes de réalisation des figures 32 et 33, et
la figure 35, une vue partielle, à une autre échelle, d'une huitième variante de réalisation de l'interrupteur de la figure 25, montrant une came avec ses moyens d'assemblage.

L'interrupteur électrique 1 illustré, opérant en fonction de la température, comprend (figure 1) un boîtier 2 renfermant des organes mécaniques de commande, et un interrupteur proprement dit 3 abritant un mécanisme mixte de contacts électriques à rupture brusque et de nettoyage de ces contacts par frottement, et des éléments de connexion électriques.

Le boîtier 2, réalisé de préférence en tôle métallique traitée contre la corrosion, comprend d'une part, un cadre latéral 4 en U formant une paroi d'extrémité et deux parois latérales, et d'autre part, une plaquette frontale 5 et une cuvette postérieure 6 fermant respectivement les faces frontale et postérieure du cadre 4, la deuxième extrémité du cadre 4 étant fermée par l'interrupteur proprement dit 3.

Le cadre 4 comprend (figures 2 et 4) dans la zone centrale de sa paroi d'extrémité, deux trous 7, 8 à bord évasé, et au niveau du bord postérieur de cette paroi, deux pattes 9, 10 faisant saillie vers l'intérieur du cadre 4, les trous 7, 8 et les pattes 9, 10 symétriques par rapport à l'axe longitudinal du cadre 4. Le cadre 4 en U est pourvu dans l'extrémité de chacune des branches du U (figure 1), de deux encoches 11, 12 séparées par une saillie centrale 13 qui sert de broche . de connexion électrique de mise à terre, et de deux pattes de blocage 14, 15 encadrant ces deux encoches. Les encoches 11 et 12 sont destinées à recevoir des bossages 16, 17 correspondants, formés sur les parois latérales de la base en matière électriquement isolante de l'interrupteur proprement dit 3. Quand les bossages 16, 17 sont montés dans les encoches 11, 12, les pattes 14 et 15 sont latéralement pliées (figure 1) pour fermer la sortie de ces encoches et bloquer, de ce fait, en place ces bossages. Ce mode de liaison mécanique entre le boîtier 2 et l'interrupteur proprement dit 3 a l'avantage d'être simple et solide.

La plaquette frontale 5 comprend (figure 3), dans la zone centrale, un trou 18 pour le passage d'un axe 19 d'une came plate 20, sur les deux côtés, deux pattes 21, 22 latéralement repliées vers l'intérieur pour servir de glissières de coulissement à un suiveur de came 23, et sur un côté, un têton 24 destiné au guidage de ce suiveur de came 23 dans son coulissement. La plaquette 5 comprend, en outre (figure 1), à ses extrémités deux pattes 25, 26 destinées à la fixation de l'interrupteur électrique 1.

La came plate 20 comprend (figures 2, 3) des nervures de raidissement 27, un trou central carré 28 facilitant son entraînement par l'axe 19, et un bord périphérique 29 constituant un profil de came assurant la commande de réglage de fonctionnement de l'interrupteur 1.

La came plate 20 rendue solidaire de l'axe 19 est élastiquement maintenue en position par une rondelle élastique 30.

Le suiveur de came 23 comprend un corps plat terminé par une extrémité repliée en équerre (figures 2, 3). Le corps plat du suiveur de came 23, est muni, dans sa surface, d'une découpe longitudinale 31 qui lui donne la forme d'un U, dans la première branche 32 de cet U, d'une fente longitudinale 33 destinée à recevoir le téton 24 de guidage 24 de la plaquette frontale 5, et dans l'extrémité de la deuxième branche 34 d'un prolongement replié en équerre 35. Le suiveur de came 23 est monté coulissant sur la face interne de la plaquette 5, par insertion des bords latéraux de son corps plat, dans les deux pattes latérales repliées 21, 22 de cette plaquette frontale 5, et par introduction du têton 24 dans sa fente longitudinale 33. Dans cette position, le suiveur de came 23 coulisse ses deux branches sur les deux côtés de l'axe 19, et dans l'espace défini par la plaquette frontale 5 et la came 20. Au cours du coulissement du suiveur de came 23, le fond de sa découpe 31 peut se rapprocher de l'axe 19 de la came 20. Un doigt perpendiculaire 36, est formé, dans le fond de cette découpe 31, avec une surface galbée pour faciliter le glissement du -profil de la came 20. Ce doigt 36 a une hauteur qui, par rapport à la surface de la plaquette 5, dépasse le niveau de la came plate 20 de manière que, lors d'une application continue de ce doigt 36 contre le profil 29 de cette came 20, une rotation de cette dernière came entraîne un coulissement longitudinal du suiveur de came 23. Le mouvement de rotation de la came 20 est ainsi transformé en mouvement de translation du suiveur de came 23.

L'extrémité repliée en équerre du corps du suiveur de came 23 est (figure 3) pourvue, dans la zone centrale de sa surface, de deux trous 37, 38 à bord évasé, pour le montage d'une vis de réglage.

La cuvette postérieure 6 fermant la face postérieure du cadre 4, supporte un soufflet 39 qui est prolongé à l'extérieur de l'interrupteur 1 par un tube fin fermé 40. Le soufflet 39 et le tube fin 40 contiennent un fluide connu, dilatable. Le soufflet 39 augmente de volume quand la température monte. Par contre ce soufflet 39 diminue de volume lorsque cette température baisse. En pratique, dans une installation ou un appareil frigorifique, la partie terminale du tube fin 40 est disposée dans la zone où la température commande le fonctionnement de l'interrupteur 1. Cette zone est soit un compartiment de rangement où une température relativement constante doit être maintenue, soit un évaporateur d'un système frigorifique.

Le changement de volume du soufflet 39 se traduit en fait par un changement de position de son fond 41.

Le mouvement de translation du fond 41 du soufflet 39 est réglé, changé de direction suivant un angle de 90° environ et transformé en force de commande du mécanisme mixte de contacts électriques à rupture brusque et de nettoyage de ces contacts par frottements, de l'interrupteur proprement dit 3, par l'intermédiaire d'un ensemble mécanique comprenant, au moins, un levier pivotant de commande 42, muni d'un doigt électriquement isolant de manoeuvre 43, et rappelé par un ressort de traction à tension réglage 44 (figure 2).

Le levier pivotant de commande 42 (figures 2 et 5) comprend un corps relativement plat 46 muni sur une de ses faces, de deux pattes latérales perpendiculaires 47, 48, d'un bossage central 49 et dans le voisinage de ce dernier, sur le bord de ce corps 46, d'un creux latéral 50. Les pattes latérales 47, 48 sont munies de couteaux latéraux 51, 52 qui permettent au levier de commande 42 de pivoter dans des paliers constitués par des ouvertures sensiblement trapézoïdales 53 formées dans les parois latérales du cadre 4. Le bossage central 49 permet au levier 42 de réaliser un contact mécanique avec le fond 41 du soufflet 39.

Ce levier de commande 42 comprend sur la deuxième face de son corps 46, aux deux extrémités de celui-ci respectivement, des ailerons perpendiculaires 54 et 55, et dans le voisinage de l'aileron 54, deux trous espacés 56, 57 pour la fixation du doigt de manoeuvre 43.

L'aileron 54 comprend (figure 2) dans une extrémité de son bord une encoche 58 qui le transforme . en crochet d'attache de l'une des extrémités du ressort de traction 44.

Selon l'exemple de réalisation de l'invention illustré, la deuxième extrémité du ressort 44 est rendue solidaire d'un écrou 59 d'une vis de réglage 45 qui est montée dans l'un des trous à bord évasé 37 du suiveur de came 23.

Pour une position déterminée du suiveur de came 23, en tournant la vis 45 pour augmenter la tension du ressort de traction 44, on tend à faire pivoter le levier de commande 42 autour des points d'appui de ses pattes 47, 48 sur les bords des ouvertures trapézoïdales correspondantes 53 du cadre 4, et à augmenter la pression exercée par le bossage central 49 du levier de commande 42 sur le fond 41 du soufflet 39. Il résulte de ce réglage que, pour faire pivoter le levier de commande 42, le soufflet 39 doit fournir une force plus grande, autrement dit il faut un plus grand écart de températures pour obtenir une dilatation suffisante du fluide remplissant le tube fin 40 et le soufflet 39, pour imprimer un mouvement au levier 42. A l'inverse, en tournant la vis 45 dans le sens opposé pour détendre le ressort 44, on tend à atténuer la pression exercée par le bossage 49 sur le fond 41 du soufflet 39. Il résulte de ce réglage qu'un faible écart de températures suffit pour faire pivoter le levier de commande 42.

Grâce à une multiplication de force obtenue par le jeu de bras de leviers, dans cette liaison soufflet 39 - levier 42 - ressort 44 - vis de réglage 45, un faible vissage ou dévissage de la vis 45 permet d'obtenir une pression appréciable sur le soufflet 39. La finesse du réglage de l'interrupteur 1 est, de ce fait, plus grande que celle obtenue dans les interrupteurs thermostati- ques classiques où un ressort de pression à tension réglable prend appui directement sur le fond du soufflet.

Le doigt de manoeuvre 43 est monté sur l'extrémité du levier de commande 42 (figure 2).

Le doigt 43 réalisé en un matériau électriquement isolant comprend une embase 61. Cette embase 61 est pourvue de deux têtons 60 qui, par introduction dans les trous 56, 57 et, par sertissage ou vissage, permettent à ce doigt d'être solidement fixé au levier 42. Le doigt 43 comprend en outre, une paroi d'attaque 62 qui recouvre, d'un côté l'extrémité de l'aileron 54 et son encoche 58, et touche, du côté opposé un levier du mécanisme mixte de contacts à rupture brusque et de nettoyage de ces contacts par frottement de l'interrupteur proprement dit 3.

Pour faciliter le montage de l'extrémité du ressort 44 dans l'encoche 58 de l'aileron 54, une entrée évasée, terminée par un étranglement 63 est formée entre l'aileron 54 et la paroi d'attaque 62 du doigt 43. Cet étranglement a de préférence une dimension légèrement inférieure au diamètre du fil constituant l'extrémité du ressort 44, de manière que, grâce à une relative élasticité de la paroi 62 du doigt 43, l'extrémité du ressort 44 en forme d'anneau ou de crochet fermé, une fois introduite par force dans l'encoche 58 ne puisse pas facilement sortir de celle-ci, sans effectuer une manoeuvre spéciale.

L'interrupteur proprement dit 3 comprend une base creuse 64 en matière électriquement isolante, au travers du fond 65 de laquelle sont montées une barrette-support de contact électrique fixe 66, une barrette-support de contact électrique mobile 67 et une vis de réglage de contact électrique mobile, dite vis de différentielle 68. La barrette-support de contact fixe 66 comprend une extrémité extérieure 69 servant d'élément mâle de connexion électrique et une extrémité intérieure portant un contact électrique fixe 70 (figure 2). La barrette-support de contact mobile 67 comprend (figures 2 et 8) une extrémité extérieure 71 servant d'élément mâle de connexion électrique, une extrémité intérieure 72 cambrée pour former un creux 85, ayant une encoche en T et servant de palier de pivotement à un mécanisme mixte de contacts électriques à rupture brusque et de nettoyage de ces contacts par frottement, et des ailes latérales 74, 75 servant de moyen de calage, l'aile 75 pouvant avoir un prolongement latéral 76 servant de support à un autre contact électrique fixe (figures 13, 21).

L'interrupteur proprement dit 3 comprend un mécanisme mixte de contacts électriques à rupture brusque et de nettoyage de contacts par frottement (figure 2). Ce mécanisme comprend (figures 6 et 7) une lame à déformation élastique 78, un levier pivotant 79, et la barrette-support 67. La lame 78 est constituée par une feuille métallique élastiquement flexible, sensiblement rectangulaire, muni d'une découpe centrale 80 en U donnant naissance à une languette centrale 81, et de deux bords longitudinaux 82 repliés perpendiculairement à ses faces. L'une 83 des extrémités de la lame 78 est repliée suivant un angle aigu par rapport au plan de cette lame, dans la même direction que celle des bords longitudinaux 82 et la deuxième extrémité 84 de cette lame 78 porte un trou pour la fixation d'un contact électrique mobile 73. La languette centrale 81 de la lame 78 est légèrement cambrée (figure 7) dans le sens de sa longueur et repliée vers l'extérieur du plan de la lame 78 suivant un angle aigu et dans la même direction que celle des bords longitudinaux 82.

Le levier pivotant 79 comprend (figures 2, 9) dans sa zone centrale, un creux 88 servant de siège de pivotement pour le bord intérieur de l'extrémité 83 de la lame à déformation élastique 78. Ce creux 88 peut être constitué par un pli formé par pliage d'un ergot 87 issu d'une découpe 86 réalisée dans la zone centrale du levier 79. Le levier 79 comprend, dans sa moitié qui prolonge la découpe 86, un bras de levier 89 qui est susceptible d'être monté à travers l'encoche en T de l'extrémité 72 de la barrette-support 67, et sur les deux bords de ce bras de levier, taillés en gradins, des couteaux 90 et 91 permettant au levier 79 de pivoter sur cette extrémité 72. Le levier 79 comprend, dans l'extrémité de son autre moitié, une queue 92 qui, coopérant avec des butées d'arrêt constituées par les parois d'un évidement 93 du fond 65 de la base 64, limite l'amplitude de son pivotement.

L'extrémité du bras de levier 89 est (figure 2) de préférence, courbée pour former un arrondi qui facilite son glissement sur la face de la paroi d'attaque 62 du doigt de manceuvre 43.

Dans le montage du mécanisme mixte de contacts électriques à rupture brusque et de nettoyage de ces contacts par frottement, la lame à déformation élastique 78 est enfilée sur l'extrémité 72 de la barrette-support 67. L'extrémité libre de languette 81 de cette lame 78 est disposée dans le creux 85 de cette barrette-support 67 tandis que le bord intérieur de l'extrémité 83 de cette lame 78 est engagé dans le creux 88 du levier 79, monté pivotant sur l'extrémité 72 de la barrette-support 67. Quand le doigt de manoeuvre 43 n'exerce aucune pression sur le bras de levier 89 du levier pivotant 79 (figures 10, 12) la lame à déformation élastique 78 reste dans son état de repos (figures 7, 12), l'extrémité de sa languette 81 se trouvant sur un côté du plan de la lame 78, le côté gauche de cette lame, représenté dans les figures 7, 10 et 12. Dans cette position de repos de lame 78, le contact mobile 73 qui lui est solidaire est écarté du contact fixe 70. Quand le doigt de manœuvre 43 pousse sur le bras de levier 89 (figures 10 et 11), le levier 79 pivote autour de l'extrémité 72 de la barrette-support 67, tire sur le corps de la lame à déformation élastique 78 et tend à éloigner l'extrémité 83 de la lame 78 qui est accrochée au creux 88 du levier 79, du bout de la languette 81 qui s'appui contre le creux 85 de la barrette-support 67. La languette 81, retenue par ce creux 85 de cette barrette-support 67, ne pouvant suivre le déplacement de l'extrémité 83 de la lame 78 est forcée de se gondoler et se ranger dans une nouvelle position stable. En effet, à un certain degré de l'éloignement de l'extrémité 83 de la lame 78, se produit le passage du bout de la languette 81 à travers la découpe centrale 80, sur l'autre côté du plan de lame 78. Cette traversée provoque un basculement brusque du corps de la lame 78 traduisant le passage brusque d'une position stable initiale (figures 7, 12) à une nouvelle position stable (figure 11). Dans cette nouvelle position stable, le bout de la languette 81 se trouve sur le deuxième côté du plan de la lame 78, le côté droit de cette lame (figure 11) et le contact électrique mobile 73 est appliqué contre le contact électrique fixe 70. Lorsque le doigt de manoeuvre 43 diminue sa pression sur le bras de levier 89, le levier 79 pivote (figure 10) autour de l'extrémité 72 de la barrette-support 67 et laisse l'extrémité 83 de la lame 78 se rapprocher du bout de la languette 81. Ce déplacement du corps de la lame 78 par rapport à l'extrémité de la languette 81, entraîne un déplacement du contact électrique mobile 73 sur le contact électrique fixe 70 (figure 10). Ce mouvement relatif des contacts électriques 70 et 73 réalise un frottement entre ceux-ci effectuant un décrassage ou nettoyage des surfaces de ces contacts. Ces contacts électriques 70, 73 restent ainsi pratiquement propres. Pendant ce temps la . languette 81 s'aplatit progressivement et son extrémité tend à retraverser la découpe 80 de la lame 78 pour revenir à sa position initiale qui se trouve de l'autre côté du plan de la lame 78, côté gauche de celle-ci, représentée dans les figures 7, 10 et 12. Quand le bout de la languette 81 franchit le plan de la lame 78, un basculement se produit brusquement, et ramène la lame 78 dans sa position initiale (figures 7, 10, 12). Le contact électrique mobile 73 s'éloigne ainsi instantanément du contact électrique fixe 70, la rupture des contacts 70, 73 étant ainsi brusque. Cette rupture brusque mettant en jeu la lame 78 et ne provoquant pas de chocs mécaniques bruyants, est pratiquement silencieuse.

Le doigt de manoeuvre en matière isolante 43 comprend dans sa paroi d'attaque 62, une zone de contact mécanique avec le bras de levier 79 du mécanisme mixte de contacts électriques à rupture brusque et de nettoyage de ces contacts par frottement, constituée au moins de deux surfaces adjacentes, une surface plane 94 perpendiculaire au plan du corps plat 46, du levier 42, et une surface 95 inclinée vers l'extérieur de ce levier 42, formant un angle obtu avec le corps 46 de ce dernier. La surface plane 94 sert de surface de contact mécanique avec le bras de levier 89 lorsque la lame 78 est au repos (figure 12), c'est-à-dire dans la période où le doigt 43 n'exerce pratiquement pas de pression sur ce bras de levier 89, les contacts électriques 70 et 73 étant séparés ou l'interrupteur 1 étant mis dans sa position d'arrêt par l'intermédiaire de sa came 20 qui pousse le suiveur de came 23 dans sa position extrême bloquant pratiquement le mouvement du levier de commande 42 et gardant ainsi séparés les contacts électriques 70, 73.

La surface inclinée 95, servant de surface de contact mécanique avec le bras de levier 89, assure selon l'invention une augmentation de l'efficacité du mouvement du levier de commande 42 dans l'actionnement du levier 79 de l'interrupteur proprement dit 3, autrement dit une augmentation de sensibilité de l'interrupteur 1.

En effet, pour un déplacement du levier de commande 42 de sa position représentée (figure 10) en traits pleins à une position représentée en traits discontinus 42a, si la surface inclinée 95 du doigt 43 est remplacée par une surface plane qui continue la surface non inclinée 94, le doigt 43 n'amène le levier 79 que de sa position représentée en traits pleins à sa position représentée en traits mixtes 79a seulement. La lame à déformation élastique 78 prend alors une position 78a. Cette lame 78 atteint presque le seuil de son basculement, autrement dit aucun basculement de cette lame 78 ne se produit. Quand la surface inclinée 95 est présente sur le doigt 43, pour un même déplacement du levier de commande 42 de sa position représentée en traits pleins à sa position 42a représentée en traits discontinus, le doigt 43 déplace alors le levier 79 de sa position représentée en traits pleins jusqu'à sa position 79b représentée en traits discontinus. Un basculement brusque de lame 78 s'est produit et cette lame 78 occupe sa nouvelle position stable 78b. Les contacts électriques 70 et 73 sont alors fermés. Ainsi pour une même augmentation de volume du soufflet 39 quand le doigt 43 n'a pas dans sa paroi d'attaque 62 une surface inclinée 95, la rupture brusque se fait dans les mêmes conditions de déplacement au niveau du doigt 43, mais nécessite un déplacement plus grand au niveau du levier 42. La présence' de cette surface inclinée 95 sur le doigt 43 du levier de commande 42 augmente, de ce fait, la sensibilité de l'interrupteur 1 opérant en fonction de la température.

La vis différentielle 68 montée dans le fond 65 de la base 64 de l'interrupteur 3 est destinée à régler l'écartement entre le contact électrique mobile 73 porté par la lame à déformation élastique 78 et le contact électrique fixe 70 porté par la barrette de connexion électrique 66. En tournant la vis 68 pour rapprocher le contact électrique 73 du contact électrique 70, on rapproche en même temps le plan de la lame 78 du bout libre de la languette 81, autrement dit on rapproche la lame 78 de sa position d'équilibre instable. Cette position d'équilibre instable est atteinte quand le plan de la lame 78 se trouve confondu avec le plan du bout libre de la languette 81.

Par l'intermédiaire de la chaîne cinématique constituée par le tube fin 40, le soufflet 39, le levier 42, le doigt 43 et le levier 79, un faible écart de température est suffisant pour provoquer le basculement de la lame 78 et la fermeture des contacts 70, 73.

Quand on tourne la vis 68 pour éloigner le plan de lame 78 du bout libre de la languette 81, on éloigne cette lame 78 de sa position d'équilibre instable. Dans ce cas, un grand écart de températures est nécessaire pour provoquer le basculement de la lame 78 et la fermeture des contacts électriques 70, 73.

Pour une caractéristique donnée de déclenchement, c'est-à-dire d'ouverture des contacts 70, 73, la vis 68 permet ainsi de régler l'enclenchement, par conséquent, de déterminer la différence d'écart entre l'enclenchement et le déclenchement.

L'ensemble mécanique de commande décrit plus haut, en se combinant avec cette vis différentielle 68 donne à l'interrupteur 1, une grande finesse de réglage.

Dans une première variante de réalisation de l'invention, l'interrupteur proprement dit 3 (figures 13, 15) comprend en plus du contact électrique fixe 70 et du contact électrique mobile 73 un deuxième contact électrique fixe 96 et un deuxième contact électrique mobile 97. Le contact électrique fixe 96 est maintenu par une lame flexible 98 fixée à la base 64, par exemple, par l'intermédiaire du prolongement 76 de la barrette-support 67, et rendue réglable en position par une vis de réglage 99. Le contact électrique mobile 97 est porté par une lame flexible 100, fixée à une barrette de connexion 101. La lame 100 a une position de repos représentée en traits pleins dans la figure 14 ou en traits discontinus dans les figures 15. Dans cette position de repos le contact électrique mobile 97 est séparé du contact électrique fixe 96.

Le doigt de manoeuvre 43 du levier de commande 42 est, dans cette variante de réalisation, muni latéralement d'un prolongement 102 (figure 13) lequel est en contact mécanique avec la lame flexible 100 portant le contact électrique mobile 97. Quand le soufflet 39 se gonfle sous l'effet d'une croissance de température, le doigt 43 sous la commande du levier 42, actionne le levier 89 du mécanisme de contacts électriques à rupture brusque et de nettoyage de ces contacts par frottement de l'interrupteur proprement dit 3, et son prolongement 102 ferme les contacts électriques 96, 97 en poussant la lame 100 (figures 14, 15). La vis 99 permet de régler l'instant de fermeture de ces contacts électriques 96, 97 pour une croissance déterminée de température.

Dans une deuxième variante de réalisation de l'invention (figure 16) l'interrupteur proprement dit 3 comprend en plus des contacts électriques 70 et 73, deux contacts électriques, analogues aux contacts électriques 96 et 97 de la première variante (figure 15), l'un fixe 103 et l'autre mobile 104. Le contact électrique fixe 103 est porté par un support 105. Ce support 105 comprend une extrémité en forme d'une lame fixée à la base 64, par exemple, par l'intermédiaire du prolongement 76 de la barrette-support 67, et une autre extrémité, ayant une section transversale en C sur la face interne de laquelle est fixé le contrat fixe 103. Le support 105 flexible au niveau de son extrémité en forme de lame est rendu réglable en position par la vis de réglage 99. Le contact mobile 104 est porté par une lame flexible 106 fixée à la barrette de connexion 101. La position du contact électrique mobile 104 est commandée par le prolongement 102 du doigt de manoeuvre 43 en contact mécanique avec la lame porteuse flexible 106.

Quand le soufflet 39 se gonfle sous l'effet d'une croissance de température, le doigt 43 sous la commande du levier 42, actionne le mécanisme de contacts électriques à rupture brusque de . l'interrupteur proprement dit 3, et son prolongement 102 ouvre les contacts électriques 103, 104 en poussant la lame flexible 106.

Lorsque le soufflet 39 se dégonfle sous l'effet d'une décroissance de température, le prolongement 102 du doigt 43 se dégage de la dame 106 et rompt le contact mécanique avec celle-ci. La lame 106 reprend sa position de repos appliquant le contact électrique mobile 104 contre le contact fixe 103. Les contacts 103 et 104 sont ainsi fermés consécutivement à une décroissance de température.

Dans une troisième variante de réalisation de l'invention, illustrée dans la figure 17, les pièces et éléments identiques à ceux du premier exemple de réalisation, portent les mêmes numéros de références. Ces pièces et éléments de ces deux réalisations ont des modes de montage et des dispositions relatives identiques, à l'exception de la vis 45 de réglage de tension du ressort 44 qui, dans cette troisième variante de réalisation, est montée dans un des trous à bord évasé 7, 8 du cadre 4, au lieu d'être maintenue dans un des trous à bord évasé 37, 38 du suiveur de came 23.

En plus de ces pièces et éléments, l'interrupteur 1 comprend un levier pivotant de déclenchement 107, rappelé par un ressort de traction 108, et ayant un déplacement limité par une butée. Ce levier 107 comprend un long corps ayant une section. transversale en L L'une des ailes 109 du L de ce corps est muni dans sa zone centrale, d'un . bossage 110, en saillie latéralement vers l'extérieur (figure 18). Ce bossage 110 est destiné à coopérer avec le creux latéral 50 du levier de commande 42 (figure 17). Le corps du levier 107 est pourvu dans sa deuxième aile 111, d'une extrémité 112 pliée deux fois en équerre pour former sensiblement un S. L'extrémité 112 comprend un trou 113 pour le montage de l'une des extrémités du ressort de traction 108. Le corps du levier 107 comprend une deuxième extrémité 114 pliée dans la direction opposée à celle de l'aile 111 de son corps. L'extrémité 114 comprend deux pattes latérales 115, 116 reposant sur les pattes-supports 9, 10 du cadre 4 du boîtier 2 (figure 4) et servant de couteaux pour le pivotement du levier 107.

Le levier de déclenchement 107 est monté dans le boîtier 2, son bossage 110 étant disposé dans le creux 50 du levier de commande 42 et son extrémité 112 étant tirée par une des extrémités du ressort de. traction 108 dont la deuxième extrémité est rendue solidaire d'un écrou 117 d'une vis de réglage 118. La vis 118 est montée dans un des trous à bord évasé 37, 38 du suiveur de came 23. Le ressort de traction 108 tend à faire pivoter le levier 107 autour de ses pattes 115 et 116, et à soulever le levier de commande 42 par l'intermédiaire de son bossage 110 engagé dans le creux 50 de ce levier 42. Le levier de déclenchement 107 est limité, dans son mouvement de soulèvement du levier 42, par une butée constituée par un ergot ajustable 119, découpé dans le cadre 4 (figures 4, 17) et replié vers l'intérieur de ce cadre. Ce mouvement du levier 107 est arrêté quand son encoche 120 bute contre l'ergot 119 (figure 17).

Quand l'interrupteur proprement dit 3 est dans son état de déclenchement, les contacts électriques 70 et 73 sont séparés, et les leviers de commandé 42 et de déclenchement 107 sont dans leurs positions relatives, représentées schématiquement dans la figure 19. Lors d'une augmentation de température, le soufflet 39 se gonfle (figure 20). Le fond du soufflet pousse le levier de commande 42 et le fait pivoter. Le levier de déclenchement 107 tiré par le ressort 108 suit le levier 42 dans son mouvement. Quand le levier 107 bute contre l'ergot 119, il est arrêté dans son mouvement, mais le levier 42 continue à pivoter sous la poussée du soufflet 39 jusqu'à l'enclenchement des contacts 70, 73 par le mécanisme à rupture brusque autrement dit à sa position représentée par des traits discontinus dans la figure 20.

Quand la température décroît, le soufflet 39 se dégonfle, le levier 42 pivote en sens inverse. Son creux 50 pousse le bossage 110 du levier 107, et le levier 42 force ainsi le levier 107 à pivoter à l'encontre de la force de traction de son ressort de rappel 108. A un certain degré de pivotement de ces deux leviers 42, 107, le doigt 43 du levier 42 provoque le déclenchement du mécanisme de contacts électriques à rupture brusque, et les contacts électriques 70, 73 se séparent.

Le levier de déclenchement 107 tend ainsi plus ou moins à retarder l'action du levier de commande 42 dans le déclenchement de l'interrupteur proprement dit 3.

En faisant varier la tension du ressort de rappel 108 du levier 107, soit par vissage ou dévissage de la vis de réglage 118 soit par changement de position du suiveur de came 23 par l'intermédiaire de la came 20, on fait varier l'action du levier 107 sur le levier 42 et, par voie de conséquence, sur le déclenchement des contacts électriques 70, 73. L'enclenchement de ces contacts électriques 70, 73 étant commandé exclusivement par le levier 42 qui est rendu indépendant de l'influence de la came 20 par un rattachement de son ressort de rappel 44 au cadre 4 du boîtier par l'intermédiaire de sa vis de réglage 45.

Dans une quatrième variante de réalisation, illustré dans les figures 21 à 24, l'interrupteur proprement dit 3 comprend en plus des contacts électriques 70, 73, deux autres contacts électriques, analogues aux contacts 96 et 97 de la première variante de réalisation (figure 15), l'un fixe 121 et l'autre mobile 122 (figures 21, 24). Le contact fixe 121 est fixé, par exemple, sur le prolongement 76 de la barrette support 67, et le contact électrique mobile 122 est porté par une lame flexible 123 fixée à une barrette de connexion 124.

La barrette 124 comprend (figure 22) une extrémité extérieure 125 servant d'élément mâle de connexion électrique et une extrémité intérieure 126 portant la lame flexible 123 munie d'un contact électrique mobile 122. Dans sa position de repos, la lame 123 applique (figure 24) constamment le contact électrique mobile 122 contre le contact électrique fixe 121.

Selon cette quatrième variante de réalisation, le suiveur de came 23 est mécaniquement relié à un doigt électriquement isolant 127 coulissant dans un logement 128 de la base 64 de l'interrupteur proprement dit 3 (figures 17, 21, 23).

Le doigt 127 comprend (figure 23) un corps plat 129 muni, sur une de ses faces, d'un ergot perpendiculaire 130 à une de ses extrémités, et d'un crochet 131 permettant son attachement au prolongement replié en équerre 35 du suiveur de came 23.

Quand le doigt 127 est disposé coulissant dans son logement 128 de la base 64 (figure 21) et son crochet 131 monté sur le prolongement 130 du suiveur de came 23 (figure 17), son ergot 130 se trouve entre la lame 123 portant le contact électrique mobile 122 et le fond 65 de la base 64 de l'interrupteur proprement dit 3 (figure 21). L'ergot 130 est (figure 24) distant de la lame 123 d'une longueur telle que, dans toutes les positions de réglage de la came 20, à l'exception de la position de réglage d'arrêt de celle-ci, l'ergot 130 n'a aucun contact mécanique avec la lame 123, les contacts électriques fixe 121 et mobile 122 restant fermés. Quand la came 20 est tournée dans une position dite position d'arrêt, le suiveur de came 23 atteint son déplacement maximal et son prolongement 35 force le doigt 127 à pousser sur la lame flexible 123, et à séparer de ce fait le contact électrique. mobile 122 du contact électrique fixe 121.

Quand la came 20 est tournée dans une autre de ses positions de réglage, le doigt 130 se déplace de nouveau vers le fond de la base 64 de l'interrupteur 3, laisse la lame flexible 123 revenir à sa position de repose représentée en trait plein dans la figure 24, entraîne de nouveau la fermeture des contacts électriques 121 et 122 et quitte la lame 123.

Dans l'interrupteur 1, quand on tourne la came 20 pour mettre l'interrupteur en position « arrêt », la partie saillante 131 (figure 3) de son bord périphérique 29 pousse le suiveur de came 23 dans sa position extrême (figure 12) à l'encontre de l'effort de rappel du ressort de traction 44, de manière à bloquer le levier de commande 42 dans une position où son doigt 43, en s'éloignant de l'interrupteur proprement dit 3, n'exerce pratiquement pas de pression sur le bras de levier 89, et laisse les contacts électriques 70 et 73 se séparer l'un de l'autre. La mise en position « arrêt » exige ainsi un effort supplémentaire qui permet de vaincre un couple résistant opposé principalement par le ressort de traction 44.

Dans l'interrupteur de la troisième variante de réalisation (figure 20) quand on tourne la came pour mettre celui-ci en position « arrêt », la partie saillante 131 (figure 3) de son bord périphérique 29 pousse le suiveur de came 23 dans sa position extrême, à l'encontre de l'effort de rappel du ressort de traction 108 de manière à bloquer le levier de commande 42 dans une position où son doigt 43, en s'éloignant le maximum de l'interrupteur proprement dit 3, n'exerce pratiquement pas de pression sur le bras de levier 89 et laisse les contacts électriques 70 et 73 se séparer l'un de l'autre. Cette mise en position « arrêt exige par conséquent un effort supplémentaire qui permet de vaincre un couple résistant opposé principalement par le ressort de traction 108.

Une cinquième variante de réalisation ci-après, permet d'éviter cet effort supplémentaire dans la rotation de la came 20 lors d'une mise en position « arrêt de l'interrupteur décrit ci-dessus.

Selon cette variante, un interrupteur électrique 140 (figure 25), comprend, à la place de la came 20 une nouvelle came angulairement pivotante 141 associée à un nouveau levier de commande 143 qui agit sur l'interrupteur proprement dit 3.

La came 141 coopérant avec le suiveur de came 23, comprend (figures 26 et 27) dans sa zone centrale un trou carré 144 destiné à son entraînement en rotation par l'axe 19 et sur la périphérie d'une part un bord 145 occupant la presque totalité du pourtour de la came, servant de profil de commande de réglage de fonctionnement de l'interrupteur 140, et d'autre part un ergot plat 146 parallèle à sa surface, en saillie radialement et axialement par rapport à ce bord ou profil 145 et se situant au niveau d'une zone de départ 147 relativement rectiligne de ce profil 145, cet ergot plat constituant un moyen de blocage du levier de commande 143 dans une position « arrêt de l'interrupteur 140. De sa zone de départ 147 jusqu'à son point terminal 148, le profil ou bord 145 de la came 141 peut selon le mode de réglage de l'interrupteur 140 se rapprocher (figures 26 et 27) ou s'éloigner (cas de profil non illustré) progressivement et radialement de l'axe de rotation 19 de la came 20 mais toujours suivant une amplitude habituellement faible. Dans l'interrupteur 140, la came 141 est montée sur une plaque avant 142. Cette plaque avant 142 illustrée dans les figures 25, 28 et 29 ayant également des pattes 21, 22, le têton 24 pour le coulissement du suiveur de came 23 et des pattes 25, 26 pour la fixation de l'interrupteur 140, comprend plusieurs griffes élastiques 149, régulièrement espacées autour de l'axe 19 et présentant leurs extrémités libres en saillie sur sa face intérieure, leurs autres extrémités restant rattachées à la plaque. Ces griffes 149 sont obtenues dans la plaque avant 142 par découpage de celle-ci par exemple selon la technique d'emboutissage. Ces griffes élastiques 149 jouent le rôle de la rondelle élastique 30 dans l'interrupteur 1 pour le rattrapage de jeu dans l'assemblage de la came 141 et son axe 19 sur l'interrupteur 140. Ces griffes élastiques 149 restant toujours rattachées à la plaque 142 ont l'avantage de ne pas se perdre au cours de l'assemblage de la came 141 et d'être obtenues économiquement par simple emboutissage de la plaque 142.

Le levier pivotant de commande 143 (figures 25 et 30) comprend un corps relativement plat 150 muni, sur une de ses faces, de deux pattes latérales perpendiculaires 151, 152 et d'un bossage central 153. Les pattes latérales 151 et 152 sont pourvues de couteaux latéraux 154 et 155 qui permettent au levier 143 de pivoter dans des paliers constitués par des ouvertures sensiblement trapézoïdales 53 formées dans les parois latérales du cadre 4. Le bossage 153 réalise un contact mécanique entre le fond 41 du soufflet 39 et le levier 143.

Ce levier de commande 143 comprend sur la deuxième face de son corps 150, et à l'une des extrémités de celui-ci, un aileron perpendiculaire 156 et dans le voisinage de cet aileron un ou plusieurs trous 157 pour la fixation d'un doigt de manoeuvre 43.

L'aileron 156 comprend (figure 25) dans une extrémité de son bord une encoche 158 qui le transforme en crochet d'attache de l'une des extrémités du ressort de traction 44, l'autre extrémité de ce ressort étant rendue solidaire d'un écrou 59 d'une vis de réglage 45 qui est montée dans l'un des trous 37 du suiveur de came 23.

Le levier de commande 143 comprend, en outre, sur cette deuxième face de son corps 150, dans le voisinage du niveau du bossage central 153, un bras perpendiculaire 159 destiné principalement, lors d'une mise en position « arrêt de l'interrupteur 140 par rotation de la came 141, à coopérer avec l'ergot 146 de cette came qui pousse et bloque le levier de commande 143 dans une position où le doigt 43 de ce levier n'exerce pratiquement aucune pression sur le mécanisme de contacts électriques à rupture brusque 67, 78, 79.

Dans l'interrupteur 140 illustré dans les figures 25 et 26 quand on tourne la came 141 vers la position « arrêt le bord ou profil 145 de cette came en glissant sur le doigt 36 du suiveur de came 23 en présentant successivement ses parties qui s'étendent par exemple du point terminal 148 à la zone de départ 147, déplace le suiveur de came 23 à l'encontre de l'effort de rappel du ressort de traction 44. Dans cette manoeuvre, l'amplitude du déplacement du suiveur de came 23 est faible étant donné que l'écart entre le début du tracé du profil 145 de la came 141 et la fin de ce tracé décrit dans un paragraphe précédent, est habituellement faible. En outre, grâce à la zone rectiligne 147 qui se rapproche de l'axe de rotation 19 de la came 20, il se produit une diminution du couple de rotation de l'arbre 141.

La force utilisée pour la rotation de la came 141 est de ce fait habituellement faible.

Quand la zone de départ 147 du.profil 145 est atteinte, l'ergot 146 de la came 141 rencontre en même temps dans son trajet le bras 159 du levier 143, le pousse de manière à basculer ce levier 143 dans une position « arrêt où son doigt 43 n'exerce pratiquement pas de pression sur le bras de levier 89, et provoque l'ouverture des contacts électriques 70, 73 de l'interrupteur proprement dit 3. L'interrupteur 140 est ainsi mis dans une position " arrêt sans nécessiter aucun effort supplémentaire à celui normalement exigé dans le réglage de fonctionnement de l'interrupteur, par rotation de la came 141.

Selon une sixième variante de réalisation de l'invention, l'interrupteur proprement dit 3 comprend en plus des contacts électriques 70, 73 (figure 25) deux contacts électriques, l'un fixe 103 et l'autre mobile 104 respectivement portés par des supports 105 et 106 comme ceux de l'interrupteur 1 (figure 31).

Selon cette sixième variante, l'interrupteur 140 comprend en outre d'une part une came 141 (figures 25, 26, 27, 31) pourvue d'un deuxième ergot 160 sensiblement diamétralement opposé à l'ergot 146 par rapport à l'axe de rotation de la came, et en saillie axialement dans la même direction que celle de l'ergot 160, et d'autre part un levier isolant 161 constituant un moyen de liaison mécanique entre ce deuxième ergot 160 et les contacts électriques 103 et 104.

Le levier 161, constitué en matière électriquement isolante et relativement élastique comprend, à une des extrémités, des pieds 162, et à l'autre extrémité un bras 163 et un doigt 164. Les pieds 162 sont fixés contre les parois de la base 64 de l'interrupteur proprement dit 3. L'élasticité de la matière qui le constitue permet au levier 161 de pivoter plus ou moins autour de ces pieds 162 pour commander, par son doigt 164, le déplacement du support 106 du contact électrique mobile 104 par rapport au contact électrique fixe 103.

Dans l'interrupteur 140 (figure 25) le bras 163 du levier isolant 161 est disposé sur le trajet du deuxième ergot 160 de la came 141 pour être actionné par cet ergot lors de la rotation de cette came 141. Pour éviter un accrochage entre le premier ergot 146 de la came 141 et ce levier 161, le bras 163 est relié au corps du levier 161 de manière à laisser un espace libre 165 au passage de cet ergot 146.

Quand la came 141 est tournée dans le sens permettant une mise de l'interrupteur 140 dans sa position « arrêt », son premier ergot 146 bloque le levier de commande 143 selon un processus décrit dans un paragraphe plus haut et simultanément son deuxième ergot 160 pousse sur le bras 163 du levier 161 et le doigt 164 de ce dernier déplace le support 106 du contact électrique 104 de sa position représentée en trait plein (figure 31) à sa position illustrée en traits discontinus pour ouvrir les contacts 103, 104.

Dans une septième variante de réalisation de l'invention, l'interrupteur proprement dit 175 comprend (figure 32) une base creuse en matière électriquement isolante 166 dans laquelle sont montés deux contacts, l'un fixe 167 et l'autre mobile 168. Le contact fixe 167 est monté sur une barrette de connexion 169. Le contact mobile 168 est fixé sur l'extrémité d'un support élastique 170 monté sur une barrette de connexion 171.

Le support élastique 170 est constitué par une lame métallique élastique (figure 34) pourvue d'une ouverture en H 171 qui délimite deux languettes en vis-à-vis, une longue 172 et une courte 173. Un ressort de basculement 174 en forme d'un oméga est monté entre les extrémités libres de ces languettes 172, 173 pour donner au support 170 deux positions stables. Dans la première position stable du support 170 représentée en trait plein dans la figure 32, le contact mobile 168 porté par ce support est appliqué sur le contact fixe 167. Dans une deuxième position stable de ce support 170 représentée en traits discontinus dans la figure 13, le contact mobile 168 porté par ce support se sépare du contact fixe 167.

Quand le doigt de manoeuvre 43 du levier de commande 143 n'exerce aucune pression sur la longue languette 172 du support de contact 170, comme dans le cas où l'interrupteur 140 est mis dans sa position « arrêt » par l'intermédiaire de la came 141 qui bloque le levier 143, la longue languette 172 prend la position illustrée en traits discontinus dans la figure 32 et les deux contacts 167 et 168 sont séparés. Lors d'une augmentation de température par exemple, le soufflet 39 se gonfle et fait pivoter le levier 143 qui pousse le doigt 43 contre ia languette 172. Quand le déplacement du doigt 43 dépasse une limite prédéterminée, sous la poussée de ce. doigt, le support 170 bascule brusquement dans son autre position stable et les contacts électriques 167 et 168 sont fermés.

Dans une huitième variante de réalisation de l'invention (figure 33), l'interrupteur proprement dit 175 comprend en dehors des contacts 167 et 168 illustrés dans la figure 13, deux autres contacts électriques, l'un fixe 176 et l'autre mobile 177. Le contact fixe 176 est monté sur une barrette de connexion 178. Le contact mobile 177 est fixé sur l'extrémité d'un support élastique 179 qui est à son tour monté sur une barrette de connexion 180 (figure 33). Le support élastique 179 est constitué par une lame métallique élastique, pourvue (figure 34) d'une ouverture en U 181 qui délimite une languette centrale 182.

Quand le levier isolant 161 de l'interrupteur 140 (figures 25, 31, 33) n'exerce par son doigt 164 aucune pression sur la languette centrale 182, le support 179 se trouve dans la position représentée en trait plein et les contacts électriques 176, 177 sont fermés. Quand le doigt 164 déplace la languette 182 sous la poussée du deuxième ergot 160 de la came 141 sur le levier isolant 161, par exemple lors d'une mise en position « arrêt de l'interrupteur 140, par rotation la came 141, le support 179 déformé sous la poussée du doigt 164 prend brusquement la position représentée en traits discontinus dans la figure 14, et les contacts 176 et 177 se séparent.

Dans une neuvième variante de réalisation de l'invention illustrée partiellement dans la figure 35, la came 141 est fixée à une extrémité d'un axe de rotation 182, monté libre en rotation dans une douille 183 assemblée sur la plaque avant 142 du boîtier de l'interrupteur 140. L'axe 182 comprend un méplat 184 facilitant son entraînement en rotation.

L'interrupteur décrit ci-dessus est simple dans sa structure, par conséquent économique dans sa fabrication. Son fonctionnement est efficace et silencieux. La finesse de son réglage est grande. Ses contacts électriques sont pratiquement et constamment propres grâce au mécanisme mixte de contacts par frottement. En outre, de multiples montages de contacts électriques pouvant être réalisés dans son interrupteur proprement dit, augmentent les possibilités d'utilisation de l'interrupteur 1.

## Revendications

1. Interrupteur électrique opérant en fonction de la température, ayant dans un boîtier (2) des jeux de contacts électriques dont l'un (70-73) est à rupture brusque, un soufflet (39) dilatable en fonction de la température et un ensemble mécanique de commande assurant une liaison mécanique entre ce soufflet (39) et ces jeux de contacts électriques, lequel ensemble mécanique comporte au moins un levier pivotant de commande (42) muni d'un doigt de manoeuvre actionnant par une surface d'attaque le susdit jeu de contacts à rupture brusque, caractérisé en ce que le levier de commande (42) est sensiblement plat relativement à la direction de dilatation du soufflet (39) et pivote autour d'un axe transversal, parallèle à son plan et se trouvant, par rapport à ce dernier, dans la même région de l'espace que le soufflet (39) et au droit d'un point situé entre la partie du levier en liaison avec le soufflet dilatable et le doigt de manoeuvre, lequel est à l'extrémité dudit levier, et en ce que la surface d'attaque du doigt de manoeuvre se compose de deux faces adjacentes (94, 95) tournées dans la direction opposée à celle où, relativement à elles-mêmes, se trouve le levier de commande (42) et dont l'une (94), perpendiculaire au plan du levier de commande (42) et parallèle à son axe de pivotement, vient en contact avec un levier (79) du mécanisme du jeu de contacts à rupture brusque lorsque ce dernier se trouve dans son premier état (ouverture ou fermeture), tandis que l'autre (95) forme avec la première un dièdre rentrant et vient en contact avec ledit levier (79) du mécanisme du jeu de contacts à rupture brusque lorsque ce dernier passe dans son deuxième état (fermeture ou ouverture), l'arête du dièdre formé par les susdites faces (94, 95) étant parallèle à l'axe de pivotement du levier de commande (42) et, par rapport au plan de celui-ci, située de l'autre côté.

2. Interrupteur selon la revendication 1, caractérisé en ce qu'il comprend dans le doigt de manoeuvre (43) de ce levier de commande 42 qui actionne un premier (70-73) de ces jeux de contacts électriques un prolongement latéral (102) assurant la commande d'un deuxième (96-97, 103-104) de ces jeux de contacts électriques.

3. Interrupteur selon l'une des revendications 1 et 2, dont l'ensemble mécanique de commande comprend un suiveur de came (23) actionné par une came de réglage (20), le levier pivotant de commande (42) étant muni d'un ressort de rappel (44) à tension réglable au moyen d'une vis de réglage (45) attachée à une paroi du cadre (4) du boîtier (2) de l'interrupteur, et, pour une commande d'enclenchement à réglage constant et de déclenchement à réglage ajustable de ces jeux de contacts électriques, en plus de ce levier pivotant de commande (42), un levier pivotant de déclenchement (107) dont le déplacement est limité par une butée solidaire du boîtier (2) et un ressort de traction (108) à tension réglable au moyen d'une vis de réglage (118) attachée à ce suiveur de came (23) de cette came de réglage (20), assurant un rappel constant de ce levier de déclenchement (107) contre cette butée, caractérisé en ce que le levier de déclenchement (107) est muni d'un bossage engagé dans un creux (50) formé dans ce levier de commande (42), et en ce qu'il comprend une butée ajustable (119) pour ce levier (107) et un ressort de traction à tension réglable (118) rappelant ce levier de déclenchement (107) vers cette butée (119) en le faisant pivoter dans un sens opposé à celui du pivotement du levier de commande (42) sous la poussée du soufflet (39).

4. Interrupteur selon l'une des revendications 1 à 3, où l'ensemble mécanique de commande comprend un suiveur de came coulissant (23) actionné par une came de réglage (20), et d'une part un premier (70-73) des jeux de contacts électriques, commandé par le levier pivotant de commande (42) muni d'un doigt de manoeuvre isolant, et d'autre part un deuxième (121-122) de ces jeux de contacts électriques, séparables par un doigt coulissant électriquement isolant (127), caractérisé en ce qu'il comprend, dans le suiveur de came coulissant (23), un prolongement (35) qui entraîne ce doigt coulissant (127) pour opérer la séparation de ces contacts électriques lors du déplacement de ce suiveur de came coulissant (23) par rotation de la came de réglage (20) afin de mettre l'interrupteur dans une position d'arrêt.

5. Interrupteur selon la revendication 1, caractérisé en ce que, pour réaliser une triple fonction, celle de réglage du fonctionnement de l'interrupteur, celle du blocage d'un levier de commande (143) de cet ensemble mécanique de commande lors d'une mise en position « arrêt » de l'interrupteur pour annuler l'action de cette dernière sur un premier (70-73) de ces jeux de contacts afin de les laisser s'ouvrir, sans nécessiter un effort supplémentaire à celui exigé pour le réglage de fonctionnement de l'interrupteur, et celle d'ouverture d'un deuxième (103-104) de ces jeux de contacts, d'une manière simultanée avec celle de ce blocage du levier de commande (143) dans une mise en position « arrêt de l'interrupteur, il comprend, dans cet ensemble mécanique de commande, comme came de réglage, une unique came angulairement pivotante (141) pourvue en premier lieu d'un bord (145) servant de profil de commande de réglage de fonctionnement de l'interrupteur et occupant une presque totalité de son pourtour ; en deuxième lieu, d'un premier ergot (146) plat, parallèle à sa surface, en saillie radialement et axialement par rapport à son bord ou profil de commande de réglage de fonctionnement de l'interrupteur (145), constituant un moyen de blocage de ce levier de commande (143) lors d'une mise en position «arrêt de l'interrupteur; et en troisième lieu, d'un deuxième ergot (160), en saillie axialement par rapport à ce profil (145) et sensiblement diamétralement opposé à ce premier ergot (146), constituant un moyen de commande d'ouverture de ce deuxième jeu de contacts (103-104).

6. Interrupteur selon la revendication 5 caractérisé en ce qu'il comprend, comme moyen de rattrapage de jeu d'assemblage entre la came de réglage (141) de cet ensemble mécanique de commande et la plaque avant (142) du boîtier (2) de l'interrupteur qui supporte l'axe de rotation (19) de cette came, des griffes élastiques (149) formées dans cette plaque avant (142), régulièrement espacées autour de cet axe (19) et présentant leurs extrémités libres en saillie de la surface de cette plaque avant.

7. Interrupteur selon la revendication 5, caractérisé en ce qu'il comprend deux jeux de contacts électriques à rupture brusque dont le premier (167-168) est pourvu d'un contact mobile (168) fixé sur l'extrémité libre d'une lame métallique élastique (170) munie d'une ouverture en H délimitant deux languettes en vis-à-vis de longueurs différentes dont les extrémités sont reliées par un ressort de basculement ayant la forme d'un oméga (174), et de deuxième (176-177) est muni d'un contact mobile (177) fixé sur l'extrémité libre d'une lame métallique élastique (179) munie d'une ouverture en U inversée (180) qui la base du U se trouvant sur le côté opposé à celui de ce contact mobile (177) délimite une languette centrale (182) sur laquelle s'appuie un levier isolant (161) de cet ensemble mécanique de commande à came de réglage.

8. Interrupteur selon l'une des revendications 1, 2, 3, 4, 5 et 7, ayant dans un premier (70-73 ou 167-168) de ces jeux de contacts électriques, un contact fixe (70 ou 167) et un contact mobile (73 ou 168) porté par une lame flexible (78 ou 170), caractérisé en ce qu'il comprend une vis (68) assurant le réglage de la position de cette lame flexible (78 ou 170) par rapport à ce contact fixe (70 ou 167).

9. Interrupteur selon l'une des revendications 1, 2, 3, 4 ou 5, ayant dans un deuxième (96-97 ou 103-104 ou 121-122) de ces jeux de contacts, un contact fixe (96 ou 103 ou 121) porté par un support (98 ou 105) et un contact mobile (97 ou 104 ou 122) porté par une lame flexible (100 ou 106 ou 123), caractérisé en ce qu'il comprend une vis (99) assurant le réglage de la position du support (98 ou 105) de ce contact fixe (96 ou 103 ou 121) par rapport à ce contact mobile (97 ou 104 ou 122).

10. Interrupteur selon l'une des revendications 1 à 9, le levier pivotant de commande (42 ou 143) étant muni dans ses pattes latérales (47-48 ou 151-152) de couteaux latéraux (51-52 ou 154-155), caractérisé en ce qu'il comprend dans les parois longitudinales opposées du cadre (4) de son boîtier (2) des ouvertures sensiblement trapézoïdales (53) destinées à recevoir les couteaux latéraux (51-52 ou 154-155) de ce levier pivotant de commande (42 ou. 143), et servant de paliers de pivotement à ces couteaux (51-52 ou 154-155).

11. Interrupteur selon l'une des revendications 1 à 10, ayant dans son boîtier (2) une base isolante (64 ou 166) dans laquelle sont montés ces jeux de contacts électriques, caractérisé en ce qu'il comprend pour un assemblage de cette base isolante (64 ou 166) dans ce boîtier (2), d'une part dans les parois latérales de cette base isolante, des bossages de fixation espacés (16, 17) et d'autre part dans les extrémités du cadre (4) de ce boîtier (2), des encoches espacées (11, 12) permettant de recevoir les bossages de fixation (16, 17) de la base isolante, et des pattes (14, 15) permettant après pliage de bloquer ces bossages (16, 17) dans ces encoches (11, 12).

12. Interrupteur selon l'une des revendications 1 à 11, le levier pivotant de commande (42 ou 143) étant muni d'un ressort de rappel (44) à tension réglable au moyen d'une vis de réglage (45), caractérisé en ce qu'il comprend dans son ensemble mécanique de commande, pour le montage d'une des extrémités en forme d'anneau ou de crochet fermé de ce ressort de rappel (44) du levier de commande (42 ou 143), une encoche (58 ou 158) qui, taillée dans un aileron (54 ou 156) de ce levier (42 ou 143), forme avec la paroi du doigt de manoeuvre (43) de ce levier (42 ou 143), une entrée légèrement plus faible que le diamètre du fil constituant ce ressort de rappel (44).

13. Interrupteur selon la revendication 6, caractérisé en ce qu'il comprend, comme support de rotation de l'axe de came (141) élastiquement maintenue espacée de la plaque avant (142) du boîtier de l'interrupteur par des griffes (149), une douille (183) fixée sur cette plaque avant (142).

## Claims

1. Electrical switch operating in response to temperature, having in a housing (2) sets of electrical contacts, one of which (70-73) is an arcing contact, a temperature-responsive expansible bellows (39) and a mechanical switching means ensuring a mechanical connection between said bellows (39) and these sets of electrical contacts, said mechanical means comprising at least one pivoting trip lever (42) with a switch finger actuating through an actuating surface said set of arcing contacts, characterized in that the trip lever (42) is essentially flat with respect to the expansion direction of the bellows (39) and pivots about a transversal axis which is parallel to its plane and situated, with respect to the latter, in the same spatial zone as the bellows (39) and opposite of a point situated between the part of the lever in connection with the expansible bellows and the switch finger, which is at the end of said lever, and in that the actuating surface of the switch finger is composed of two adjacent surfaces (94, 95) turned into the direction opposed to that where, relative to themselves, is situated the trip lever (42), one of which, (94), perpendicular to the plane of the trip lever (42) and parallel to its pivoting axis, comes into contact with a lever (79) of the mechanism of the set of arcing contacts when the latter is in its first state (open or closed), whereas the other, (95), forms with the first one a concave dihedron and comes into contact with said lever (79) of the mechanism of the set of arcing contacts when the latter transits into its second state (closed or open), the edge of the dihedron formed by said surfaces (94, 95) being parallel to the pivoting axis of the trip lever (42) and, with respect to the latter's plane, situated on the other side.

2. Switch as claimed in claim 1, characterized in that it includes a lateral prolongation (102) on the switch finger (43) of said trip lever (42) for actuating a first one (70-73) of said electrical contact sets, said prolongation ensuring control of a second one (96-97, 103-104) of said electrical contact sets.

3. Switch as claimed in any one of the claims 1 and 2, the mechanical switching means of which comprise a cam follower (23) actuated by a regulating cam (20), the pivotable control lever (42) being provided with a return spring (44) whose tension is adjustable by means of an adjusting screw (45) fixed to a wall of the frame (4) of the switch housing (2), and for an engaging control with constant command and a disengaging control with adjustable command of these sets of electrical contacts, in addition to this pivoting trip lever (42) a pivoting disengaging lever (107), the movement of which is limited by a stop member integral with the housing (2) and a tension spring (108), the tension of which is adjusted by means of an adjusting screw (118) attached to said cam follower (23) of said regulating cam (20), ensuring a constant urging of said disengaging lever (107) against said stop member, characterized in that the disengaging lever (102) is provided with a projection which engages in a recess (50) formed in said trip lever (42), and in that it comprises an adjustable stop member (119) for this lever (107) and a tension spring of adjustable tension (118) urging said disengaging lever (107) towards said stop member (119) by making it pivot in a direction which is opposite to the pivoting of the control lever (42) under the pressure of the bellows (39).

4. Switch as claimed in one of claims 1 to 3, in which the mechanical switching means comprises a cam follower (23) actuated by a regulating cam (20), and on the one hand a first one (70-73) of the sets 'of electrical contacts, controlled by the pivoting trip lever, provided with an insulating actuating finger, and on the other hand, a second one (121-122) of these sets of electrical contacts, which can be separated by an electrically insulating sliding finger (127), characterized in that it comprises, in the sliding cam follower (23), an extension (35) driving said movable finger (127) in order to break said electrical contacts upon movement of said movable cam follower (23) by the rotation of the regulating cam (20), thereby to bring the switch into an OFF position.

5. Switch as claimed in claim 1, characterized in that for the realisation of a triple function, viz., the function of setting the mode of operation of the switch, the function of blocking a trip lever (143) of said mechanical switching means when the switch is moved into the OFF position so as to cancel the effect of the latter (lever) on a first (70-73) of said contact sets whereby the contacts will open without requiring a force in addition to that necessary for setting the mode of operation of the switch, and the function of opening a second (103-104) of said contact sets simultaneously with the blocking of the trip lever (143) in an OFF position of the switch, the switch comprises in said mechanical switching means as the regulating cam an angularly pivotable single cam (141) which is formed primarily with a border (145) serving as controlling profile for setting the mode of operation of the switch and extending almost about the entire periphery of said cam, and which is formed secondarily with a first flat protrusion (146) parallel to the cam surface, which protrusion extends radially and axially relative to the border or controlling profile for setting the mode of operation of the switch (145) and constitutes a blocking means for said trip lever (143) when the switch is in the OFF position, and which is finally formed with a second protrusion (160) extending axially and substantially diametrically opposite to said first protrusion (146) relative to said cam profile (145) and constituting a switch means for opening of said second contact set (103-104).

6. Switch as claimed in claim 5, characterized . in that it comprises as means for the compensation of any mounting backlash between the regulating cam (141) of said mechanical switching means and the front plate (142) of said switch housing (2), which front plate carries the axis of rotation (19) of said regulating cam, flexible dogs (149) formed in said front plate (142) and regularly spaced about the axis (19), the free ends of said dogs projecting from the surface of said front plate.

7. Switch as claimed in claim 5, characterized in that it comprises two electrical arcing contact sets, the first set (167-168) being provided with a movable contact (168) secured to the free end of a metallic leaf spring (170) which is formed with an H-shaped opening defining two relatively opposed lugs of different lengths having their ends joined by an omega-like rocking-type spring (174), and the second set (176-177) being provided with a movable contact (177) secured to the free end of a metallic leaf spring (179) formed with an aperture shaped like an inverted U (180), wherein the base of said U is on the side opposite to that of the movable contact (177) and the U-aperture defines a central lug (182) adapted to be engaged by an insulating lever (161) of said regulating cam-type mechanical switching means.

8. Switch as claimed in any of the claims 1, 2, 3, 4, 5 and 7, which comprises in a first one (70-73 or 167-168) of said electrical contact sets a fixed contact (70 or 167) and a movable contact (73 or 168) carried by a flexible leaf element (78 or 170), characterized in that said switch comprises a set screw (68) for adjusting the position of said flexible leaf element (78 or 170) relative to the fixed contact (70 or 167).

9. Switch as claimed in any of the claims 1, 2, 3, 4 and 5, comprising in a second one (96-97 or 103-104 or 121-122) of said contact sets a fixed contact (96 or 103 or 121) carried by a support member (98 or 105) and a movable contact (97 or 104 or 121) carried by a flexible leaf element (100 or 106 or 123), characterized in that said switch comprises a set screw (99) for adjusting the position of the support (98 or 105) of the fixed contact (96 or 103 or 121) relative to the movable contact (97 or 104 or 122).

10. Switch according to one of claims 1 to 9, the pivoting trip lever (42 or 143) being provided in its lateral feet (47-48 or 151-152) with lateral cutting edges (51-52 or 154-155), characterized in that it comprises on the longitudinal opposite walls of the frame (4) of its housing (2) substantially trapezoidal openings (53) for receiving the lateral cutting edges (51-52 or 154-155) of said pivoting trip lever (42 or 143) and serving as pivot supports for these cutting edges (51-52 or 154-155).

11. Switch as claimed in any of the claims 1 to 10 and comprising in its housing (2) an insulating base (64 or 166) on which the electrical contact sets are mounted, characterized in that for the mounting of said insulating base (64 or 166) within the housing (2) the switch includes, on the one hand, mounting bosses (16, 17) disposed in spaced relationship in the sidewalls of said insulating base and, on the other hand, cutouts (11, 12) formed in spaced relationship in the ends of the frame (4) of the housing (2) for receiving the mounting bosses (16, 17) of the insulating base, and projections (14, 15) which after bending thereof permit latching of said bosses (16, 17) within said cutouts (11, 12).

12. Switch according to one of claims 1 to 11, the pivoting control lever (42 or 143) being provided with a return spring (44) whose tension may be regulated by means of an adjusting screw (45), characterized in that it comprises in its mechanical switching means for the purpose of mounting one of the ends of said return spring (44) of the trip lever (42 or 143), which end is of annular or closed hook shape, a notch (58 or 158) which is cut out of a wing (54 or 156) of said lever (42 or 143) and which defines, together with the wall of the switch finger (43) of said lever (42 or 143), an entrance which is somewhat narrower than the diameter of the wire forming the return spring (44).

13. Switch as claimed in claim 6, characterized in that as support for the axis of the adjustable cam (141), which is elastically supported by the dogs (149) in spaced relationship to the front plate (142) of the switch housing, a sleeve (183) is provided which is fixed to said front plate (142) and in which the axis is rotatable.

## Patentansprüche

1. Temperaturabhängig arbeitender elektrischer Schalter, der in einem Gehäuse (2) elektrischer Kontaktsätze, von denen einer (70-73) ein Abreißkontaktsatz ist, einen in Abhängigkeit von der Temperatur dehnbaren Balg (39) und eine mechanische Schalteinrichtung aufweist, die eine mechanische Verbindung zwischen diesem Balg (39) und diesen elektrischen Kontaktsätzen gewährleistet, wobei die mechanische Einrichtung mindestens einen schwenkbaren Schalthebel (42) mit einem Schaltfinger aufweist, der durch eine Wirkfläche den obengenannten Abreißkontaktsatz betätigt, dadurch gekennzeichnet, daß der Schalthebel (42) in Bezug auf die Ausdehnrichtung des Balgs (39) im wesentlichen flach ist und um eine Querachse schwenkt, die parallel zu seiner Ebene liegt und sich in Bezug zu dieser in dem gleichen Raumbereich wie der Balg (39) und gegenüber einem Punkt befindet, der zwischen dem mit dem ausdehnbaren Balg verbundenen Teil des Hebels und dem Schaltfinger am Ende des Hebels liegt, und daß die Wirkfläche des Schaltfingers sich aus zwei nebeneinanderliegenden Flächen (94, 95) zusammensetzt, die in entgegengesetzte Richtung zu der zeigen, in welcher sich, in Bezug auf sie selber, der Schalthebel (42) befindet, und von denen eine, (94), quer zur Ebene des Schalthebels (42) und parallel zu seiner Schwenkachse verlaufend, mit einem Hebel (79) des Mechanismus des Abreißkontaktsatzes in Berührung kommt, wenn dieser letztere sich in seinem ersten Zustand (offen oder geschlossen) befindet, während die andere (95), mit der ersten einen konkaven Zweiflächler bildet und mit dem Hebel (79) des Mechanismus des Abreißkontaktsatzes in Berührung kommt, wenn dieser letztere in seinen zweiten Zustand übergeht (geschlossen oder geöffnet), wobei die Kante des von den Flächen (94, 95) gebildeten Zweiflächlers parallel zur Schwenkachse des Schalthebels (42) und in Bezug auf diesen auf der anderen Seite liegt.

2. Schalter nach Anspruch 1, dadurch gekennzeichnet, daß er am Schaltfinger (43) dieses Schalthebels (42), der einen ersten (70-73) dieser elektrischen Kontaktsätze betätigt, einen seitlichen Fortsatz (102) aufweist, der die Steuerung eines zweiten (96-97, 103-104) dieser elektrischen Kontaktsätze gewährleistet.

3. Schalter nach einem der Ansprüche 1 und 2, dessen mechanische Schalteinrichtung einen Kurvenfühler (23) aufweist, der von einer Einstellkurvenscheibe (20) betätigt wird, wobei der schwenkbare Schalthebel (42) von einer Rückholfeder (44) beaufschlagt ist, deren Spannung mittels einer an einer Wand des Rahmens (4) des Schaltergehäuses (2) befestigten Einstellschraube (45) einstellbar ist, und, für eine Einrücksteuerung mit konstanter Regelung und Ausrücksteuerung mit einstellbarer Regelung dieser elektrischen Kontaktsätze, außer diesem schwenkbaren Schalthebel (42) einen schwenkbaren Ausrückhebei (107) aufweist, dessen Verschiebung durch einen mit dem Gehäuse (2) fest verbundenen Anschlag begrenzt ist, und eine Zugfeder (108) mit einer durch eine an dem Kurvenfühler (23) dieser Einstellkurvenscheibe (20) befestigte Einstellschraube (118) einstellbaren Spannung, die den Ausrückhebel (107) dauernd gegen den Anschlag drückt, dadurch gekennzeichnet, daß der Ausrückhebel (107) mit einem Vorsprung versehen ist, der in eine in dem Schalthebel (42), ausgebildete Vertiefung (50) eingreift, und daß er einen einstellbaren Anschlag (119) für diesen Hebel (107) und eine Zugfeder mit einstellbarer Spannung (118) aufweist, die den Ausrückhebel (107) zu diesem Anschlag (119) zieht, indem sie ihn in eine Richtung schwenkt, die entgegengesetzt zur Schwenkrichtung des Schalthebels (42) unter dem Druck des Balgs (39) ist.

4. Schalter nach einem der Ansprüche 1 bis 3, bei dem die mechanische Schalteinrichtung einen verschiebbaren Kurvenfühler (23), der durch eine Einstellkurvenscheibe (20) betätigt wird, und einerseits einen ersten (70-73) der elektrische Kontaktsätze, gesteuert durch den mit einem isolierenden Schaltfinger versehenen schwenkbaren Schalthebel (42), und andererseits einen zweiten (121-122) der elektrischen Kontaktsätze aufweist, die durch einen elektrisch isolierenden verschiebbaren Finger (127) trennbar sind, dadurch gekennzeichnet, daß er im verschiebbaren Kurvenfühler (23) eine Verlängerung (35) aufweist, die diesen verschiebbaren Finger (127) mitnimmt, um die Trennung dieser elektrischen Kontakte bei der Verschiebung des verschiebbaren Kurvenfühlers (23) durch Drehung der Einstellkurvenscheibe (20) zu bewirken, um den Schalter in eine Ausschaltstellung zu bringen.

5. Schalter nach Anspruch 1, dadurch gekennzeichnet, daß zur Ausbildung einer dreifachen Funktion, derjenigen der Einstellung der Arbeitsweise des Schalters, derjenigen der Blockierung eines Schalthebels (143) dieser mechanischen Schalteinrichtung, wenn der Schalter in die Stellung « Aus » gebracht wird, um die Wirkung des letzteren (Hebels) auf einen ersten (70-73) dieser Kontaktsätze aufzuheben, damit die Kontakte sich öffnen, ohne daß eine Kraft außer der zum Einstellen der Funktionsweise des Schalters erforderlichen nötig ist, und die der Öffnung eines zweiten (103-104) dieser Kontaktsätze gleichzeitig mit der Blockierung des Schalthebels (143) in einer « Aus »-Stellung des Schalters, der Schalter in dieser mechanischen Schalteinrichtung als Einstellkurvenscheibe eine einzige in einem Winkel schwenkbare Kurvenscheibe (141) aufweist, die in erster Linie mit einem Rand (145) ausgebildet ist, der als Steuerprofil zur Einstellung der Funktionsweise des Schalters dient und fast die Gesamtheit ihres Umfangs einnimmt, in zweiter Linie mit einer ersten flachen, zu ihrer Oberfläche parallelen Nase (146), die bezüglich ihres Randes oder Steuerprofils zur Einstellung der Funktionsweise des Schalters (145) radial und axial vorspringt und ein Blockierungsmittel für diesen Schalthebel (143) bildet, wenn der Schalter in die Stellung « Aus » gebracht ist, und in dritter Linie mit einer zweiten Nase (160) versehen ist, die bezüglich dieses Kurvenprofils (145) axial und im wesentlichen diametral entgegengesetzt zur ersten Nase (146) vorspringt und eine Schaltvorrichtung zum Öffnen dieses zweiten Kontaktsatzes (103-104) bildet.

6. Schalter nach Anspruch 5, dadurch gekennzeichnet, daß er als Vorrichtung zur Beseitigung des Montagespiels zwischen der Einstellkurvenscheibe (141) dieser mechanischen Schalteinrichtung und der Vorderplatte (142) dieses Gehäuses (2) des Schalters, welche die Drehachse (19) dieser Einstellkurvenscheibe trägt, in der Vorderplatte (142) geformte elastische Klauen (149) aufweist, die in regelmäßigen Abständen rings um die Achse (19) verteilt sind und deren freie Enden von der Oberfläche dieser Vorderplatte vorspringen.

7. Schalter nach Anspruch 5, dadurch gekennzeichnet, daß er zwei elektrische Abreißkontaktsätze aufweist, von denen der erste (167-168) mit einem beweglichen Kontakt (168) versehen ist, der am freien Ende einer metallischen Blattfeder (170) befestigt ist, die eine H-förmige Öffnung aufweist, welche zwei einander gegenüberliegende Zungen verschiedener Länge begrenzt, deren Enden durch eine Omega-förmige Kippfeder (174) verbunden sind, und der zweite (176-177) mit einem beweglichen Kontakt (177) versehen ist, der am freien Ende einer metallischen Blattfeder (179) befestigt ist, die eine Öffnung in Form eines umgekehrten U (180) aufweist, wobei sich die Basis des U auf der Seite befindet, die der Seite des beweglichen Kontakts (177) entgegengesetzt ist, und wobei die U-Öffnung eine Mittelzunge (182) begrenzt, gegen die ein Isolierhebel (161) in dieser mechanischen Schalteinrichtung mit Einstellkurvenscheibe drückt.

8. Schalter nach einem der Ansprüche 1, 2, 3, 4, 5 und 7, der in einem ersten (70-73) oder (167-168) dieser elektrischen Kontaktsätze einen festen Kontakt (70 oder 167) und einen von einem biegsamen Blatt (78 oder 170) getragenen beweglichen Kontakt (73 oder 168) aufweist, dadurch gekennzeichnet, daß er eine Schraube (68) aufweist, welche zur Einstellung der Lage dieses biegsamen Blattes (78 oder 170) bezüglich des festen Kontakts (70 oder 167) dient.

9. Schalter nach einem der Ansprüche 1, 2, 3, 4 und 5, der in einem zweiten (96-97 oder 103-104 oder 121-122) dieser Kontaktsätze einen von einem Halter (98 oder 105) getragenen festen Kontakt (96 oder 103 oder 121) und einen von einem biegsamen Blatt (100 oder 106 oder 123) getragenen beweglichen Kontakt (97 oder 104 oder 121) aufweist, dadurch gekennzeichnet, daß er eine Schraube (99) aufweist, welche zur Einstellung der Lage des Halters (98 oder 105) des festen Kontakts (96 oder 103 oder 121) bezüglich des beweglichen Kontakts (97 oder 104 oder 122) dient.

10. Schalter nach einem der Ansprüche 1 bis 9, wobei der schwenkbare Schalthebel (42 oder 143) an seinen Seitenklappen (47-48 oder 151-152) mit seitlichen Schneiden (51-52 oder 154-155) versehen ist, dadurch gekennzeichnet, daß er in gegenüberliegenden Längswänden des Rahmens (4) seines Gehäuses (2) im wesentlichen trapezförmige Öffnungen (53) zur Aufnahme der seitlichen Schneiden (51-52 oder 154-155) dieses schwenkbaren Schalthebels (42 oder 143) aufweist, die als Schwenklager für die Schneiden (51-52 oder 154-155) dienen.

11. Schalter nach einem der Ansprüche 1 bis 10, der in seinem Gehäuse (2) eine isolierende Basis (64 oder 166) aufweist, an der die elektrischen Kontaktsätze montiert sind, dadurch gekennzeichnet, daß er für eine Montage dieser isolierenden Basis (64 oder 166) im Gehäuse (2) einerseits in den Seitenwänden der isolierenden Basis in Abständen angeordnete Befestigungsbuckel (16, 17) und andererseits in den Enden des Rahmens (4) des Gehäuses (2) in Abständen angeordnete Einschnitte (11, 12) zur Aufnahme der Befestigungsbuckel (16, 17) der isolierenden Basis und Nasen (14, 15) aufweist, die nach Biegen die Blockierung dieser Buckel (16, 17) in diesen Einschnitten (11,-12) ermöglichen.

12. Schalter nach einem der Ansprüche 1 bis 11, wobei der schenkbare Schalthebel (42 oder 143) eine Rückholfeder (44) aufweist, deren Spannung durch eine Einstellschraube (45) regelbar ist, dadurch gekennzeichnet, daß er in seiner mechanischen Schalteinrichtung zur Montage des einen der Enden dieser Rückholfeder (44) des Schalthebels (42 oder 143), das in Form eines Ringes oder geschlossenen Hakens ausgebildet ist, einen Einschnitt (58 oder 158) aufweist, der in einen Flügel (54 oder 156) dieses Hebels (42 oder 143) eingeschnitten ist und mit der Wand des Schaltfingers (43) dieses Hebels (42 oder 143) einen Einlaß bildet, der etwas enger ist als der Durchmesser des die Rückstellfeder (44) bildenden Drahts.

13. Schalter nach Anspruch 6, dadurch gekennzeichnet, daß er als Halter für die Achse der Einstellkurvenscheibe (141), die durch die Klauen (149) in einem Abstand von der Vorderplatte (142) des Gehäuses des Schalters elastisch gehalten ist, eine an dieser Vorderplatte (142) befestigte Hülse (183) aufweist, in der die Achse drehbar ist.
